# EUROPÄISCHE PATENTSCHRIFT

(11) **EP 1 151 440 B1**
(45) Veröffentlichungstag und Bekanntmachung des Hinweises auf die Patenterteilung: **23.04.2008**
(21) Anmeldenummer: 00908947.5
(22) Anmeldetag: 28.01.2000
(51) Int. Cl.: G21K 1/04, H05H 3/06

(54) **GESCHWINDIGKEITSSELEKTOR ZUR MONOCHROMATISIERUNG EINES NEUTRONENSTRAHLS**
VELOCITY SELECTOR FOR THE MONOCHROMATIZATION OF A NEUTRON BEAM
SELECTEUR DE VITESSE UTILISE POUR RENDRE UN RAYONNEMENT NEUTRONIQUE MONOCHROME

(30) Priorität: 04.02.1999 DE 19904562
(43) Veröffentlichungstag der Anmeldung: 07.11.2001
(73) Patentinhaber: Forschungszentrum Jülich GmbH, 52425 Jülich (DE)
(72) Erfinder: ALEFELD, Berthold, D-52428 Jülich (DE); DOHMEN, Ludwig, D-52538 Gangelt (DE)
(74) Vertreter: Kayser, Christoph
(86) Internationale Anmeldenummer: PCT/DE2000/000239
(87) Internationale Veröffentlichungsnummer: WO 2000/046812

(56) Entgegenhaltungen:
- DE-A- 2 116 261
- US-A- 4 123 392
- PATENT ABSTRACTS OF JAPAN vol. 1995, no. 07, 31. August 1995 (1995-08-31) & JP 07 110397 A (SEIKO SEIKI CO LTD), 25. April 1995 (1995-04-25)
- FLECK C M ET AL: "A neutron velocity selector with high resolution suitable for materials research" ATOMKERNENERGIE KERNTECHNIK, 1980, WEST GERMANY, Bd. 35, Nr. 1, Seiten 1-4, XP000938640 ISSN: 0171-5747
- MUNSON C ET AL: "Neutral time-of-flight diagnostic for ZT-40M" CONFERENCE RECORD OF THE 1984 IEEE INTERNATIONAL CONFERENCE ON PLASMA SCIENCE (PAPERS IN SUMMARY FORM ONLY RECEIVED) (CAT. NO. 84CH1958-8), ST. LOUIS, MO, USA, 14-16 MAY 1984, Seiten 70-71, XP000912027 1984, New York, NY, USA, IEEE, USA

## Beschreibung

Die vorliegende Erfindung betrifft einen Geschwindigkeitsselektor zur Monochromatisierung eines Neutronenstrahls mit einer Antriebseinheit, die eine horizontal liegende Welle aufweist, und mit einem auf der Welle angebrachten Rotor, an dessen Längsachse verdrillte Stege in Abstand zueinander angeordnet sind und Durchgangsschlitze für Neutronen bilden.

Ein solcher Geschwindigkeitsselektor ist z. B. aus **"Neutronen-Geschwindigkeitsselektoren für die Großforschung"; Hugo Betzold, Karl R. Schulz; Sonderdruck aus Dornierpost 1/89, der Dornier GmbH**, bekannt.

In der Neutronenstreuung wird häufig ein mechanischer Geschwindigkeitsselektor zur Monochromatisierung eines Neutronenstrahls eingesetzt. Der Geschwindigkeitsselektor besteht aus einem im Vakuum laufenden schnell drehenden Rotor, der an der Längsseite gedrillte Schlitze oder Stege besitzt. Im stehenden Zustand können durch die Schlitze keine Neutronen hindurchfliegen, da sie immer auf einen Steg auftreffen. Diese Stege oder Lamellen sollten von der Wanddicke und vom Material so beschaffen sein, daß die Neutronen erheblich, das heißt, mit einer Transmission von mindestens 10⁻⁵, geschwächt werden. Wenn der Rotor nun mit einer bestimmten Drehzahl dreht, werden je nach Verdrillungswinkel Neutronen mit einer bestimmten Geschwindigkeit hindurchgelassen. Die Bandbreite (Auflösung) ist von der Schlitzbreite und Länge des Rotors abhängig.

Der aus dem vorgenannten Stand der Technik bekannte Geschwindigkeitsselektor weist einen Rotor auf, der bzw. dessen Stege aus Kohlefaser in Epoxy besteht und dessen Oberfläche mit einem Absorbermaterial, nämlich Bor 10 oder Gadolinium beschichtet ist. Es ist auch bekannt, den Rotor aus Aluminium-Vollmaterial zu fertigen und die Lamellen mit einem entsprechenden absorbierenden Material zu beschichten.

Durch die Beschichtung des Rotors bzw. dessen Stege mit einem absorbierenden Material, wird die Fertigung relativ kompliziert und teuer. Auch Fehler in der Beschichtung führen zu einem relativ großen Ausschuß. Auch die Antriebseinheiten eines aus dem vorgenannten Standes der Technik bekannten Geschwindigkeitsselektor werden speziell für den Verwendungszweck gebaut und somit teuer.

Die Aufgabe der vorliegenden Erfindung ist daher, einen Geschwindigkeitsselektor zur Monochromatisierung eines Neutronenstrahls zu schaffen, der in einfacher Weise herzustellen ist und in welchem auf eine Beschichtung verzichtet werden kann. Die Aufgabe wird dadurch gelöst, daß die Stege aus einer Legierung bestehen, die Neutronen absorbiert.

Durch die Fertigung des Rotors und seiner Stege mittels einer Legierung, die gegenüber Neutronen eine absorbierende Wirkung aufweist, entfällt die Notwendigkeit, auf den entsprechenden Bauteilen eine Beschichtung mit entsprechend absorbierender Wirkung aufzubringen.

Gemäß Anspruch 2 ist es von Vorteil, daß nicht nur die Stege oder Lamellen aus einer Legierung mit absorbierender Wirkung gegen Neutronen besteht, sondern der ganze Rotor. Dadurch wird die Fertigung weiter vereinfacht.

Ein weiterer Vorteil gemäß Anspruch 3 besteht darin, daß die Legierung das absorbierende Isotop Li⁶ enthält. Die Eigenschaften des absorbierenden Isotops Li⁶ haben sich für die Absorbierung von Neutronen als besonders geeignet erwiesen.

Gemäß Anspruch 4 kann das Isotop Li⁶ auch in geeigneter Weise angereichert sein, um die absorbierenden Eigenschaften einzustellen.

Gemäß Anspruch 5 ist es von Vorteil, daß die Legierung eine Mg-Li-Legierung ist. Solche Mg-Li-Legierungen sind aus dem Flugzeugbau bekannt und können preiswert bezogen werden.

Gemäß Anspruch 6 ist es von Vorteil, daß die Antriebseinheit eine Turbomolekularpumpe ist. Turbomolekularpumpen sind auf dem Markt erhältlich und können für die Verwendung eines mechanischen Geschwindigkeitsselektors leicht angepaßt werden. Auch Turbomolekularpumpen sind auf dem Markt sehr preiswert erhältlich.

Ein weiterer Vorteil gemäß Anspruch 7 besteht darin, daß die Antriebseinheit einen Drehzahlbereich von bis maximal 60.000 U/min abdeckt. Geschwindigkeitsselektoren des Standes der Technik liegen in einem Drehzahlbereich von nur 2.000 bis 28.300 U/min.

Eine Ausführungsform eines Neutronengeschwindigkeitsselektors ist in der einzigen Figur schematisch dargestellt.

Aus der Figur wird das Prinzip eines Rotors 1 deutlich. Der Rotor 1 dreht sich um eine Achse 3 einer horitzontal liegenden Welle 5 in Richtung des dargestellten Pfeiles. Auf der Welle 5 sind radiale Stege oder Lamellen 7 angeordnet, die schräg zur Längsachse 3 und verdrillt ausgerichtet sind. Zwischen den Stegen 7 sind somit Schlitze 9 als Durchgangswege für Neutronen ausgebildet. Neutronen werden in der Figur von der linken Seite in Richtung auf die Stege 7 geschickt (siehe Pfeile) und bewegen sich durch die Schlitze 9 hindurch. Bei stillstehendem Rotor 1 prallen die Neutronen gegen die Wand der Stege 7, da diese schräg zur Längsachse und zur Bewegungsbahn der Neutronen ausgerichtet sind. Bei Drehung des Rotors 1 um die Längsachse 3 in der angezeigten Drehrichtung werden die Schlitze 9 für ausgewählte Neutronen allerdings zu passierbaren Durchgangsschlitzen. Neutronen, die aufgrund ihrer Eigenschaften nicht zu den ausgewählten, durch die Schlitze 9 hindurchgehenden Neutronen gehören, werden an den Wänden der Stege 7 absorbiert. Aus diesem Grunde sind die Stege 7 und ggf. auch der Rotor 1 im Ganzen aus einem für Neutronen absorbierenden Vollmaterial ausgebildet. In der vorliegenden Ausführungsform stehen die Stege 7 oder der gesamte Rotor 1 aus einer absorbierenden Legierung mit einem absorbierenden Isotop Li⁶. Vorzugsweise bestehen die Stege 7 bzw. der Rotor 1 aus einer Mg-Li-Legierung, wobei das absorbierende Li⁶ Isotop bedarfsweise angereichert sein kann. In einer weiteren Ausführungsform kann die Legierung auch eine andere Li-Legierung sein, z. B. eine Al-Li-Legierung.

Für die Selektion von Neutronen ist es günstig, wenn der Rotor 1 eine maximale Drehzahl von 60.000 U/min erreicht. Dies wird z. B. durch Verwendung einer Antriebseinheit (nicht dargestellt) einer Turbomolekularpumpe erreicht.

## Patentansprüche

1. Geschwindigkeitsselektor mit einer Antriebseinheit, mit einer Welle und mit einem auf der Welle angebrachten Rotor, an dessen Längsachse verdrillte Stege in Abstand zueinander angeordnet sind und Durchgangsschlitze für Neutronen bilden,
**dadurch gekennzeichnet,**
**daß** die Stege (7) aus einer Legierung bestehen, die Neutronen absorbiert.

2. Geschwindigkeitsselektor nach Anspruch 1,
**dadurch gekennzeichnet,**
**daß** der Rotor (1) aus einer Legierung besteht, die Neutronen absorbiert.

3. Geschwindigkeitsselektor nach Anspruch 1 oder 2,
**dadurch gekennzeichnet,**
**daß** die Legierung als absorbierendes Isotop Li⁶ enthält.

4. Geschwindigkeitsselektor nach Anspruch 3,
**dadurch gekennzeichnet,**
**daß** das Li⁶ Isotop angereichert ist.

5. Geschwindigkeitsselektor nach einem der Ansprüche 1 bis 4,
**dadurch gekennzeichnet,**
**daß** die Legierung eine Mg-Li-Legierung ist.

6. Geschwindigkeitsselektor nach einem der vorstehenden Ansprüche,
**dadurch gekennzeichnet,**
**daß** die Antriebseinheit eine Turbomolekularpumpe ist.

7. Geschwindigkeitsselektor nach einem der vorstehenden Ansprüche,
**dadurch gekennzeichnet,**
**daß** die Antriebseinheit eine maximale Drehzahl von 60.000 U/min aufweist.

## Claims

1. Speed selector with a drive unit, with a shaft, and with a rotor, which is attached to the shaft and on whose longitudinal axis twisted ridges are arranged at a distance from one another and form through slots for neutrons, **characterised in that** the ridges (7) consist of an alloy which absorbs neutrons.

2. Speed selector according to Claim 1, **characterised in that** the rotor (1) consists of an alloy which absorbs neutrons.

3. Speed selector according to Claim 1 or 2, **characterised in that** the alloy contains Li⁶ as the absorbing isotope.

4. Speed selector according to Claim 3, **characterised in that** the Li⁶ isotope is enriched.

5. Speed selector according to one of Claims 1 to 4, **characterised in that** the alloy is an Mg-Li alloy.

6. Speed selector according to one of the preceding claims, **characterised in that** the drive unit is a turbomolecular pump.

7. Speed selector according to one of the preceding claims, **characterised in that** the drive unit has a maximum rotation speed of 60,000 rpm.

## Revendications

1. Sélecteur de vitesses avec une unité d'entraînement, avec un arbre et avec un rotor monté sur l'arbre, sur l'axe longitudinal duquel, des nervures torsadées sont disposées avec un écart entre elles et forment des échancrures de passage pour des neutrons, **caractérisé en ce que** les nervures (7) consistent dans un alliage absorbant les neutrons.

2. Sélecteur de vitesses selon la revendication 1, **caractérisé en ce que** le rotor (1) consiste dans un alliage absorbant les neutrons.

3. Sélecteur de vitesses selon la revendication 1 ou 2, **caractérisé en ce que** l'alliage contient du Li⁶, en tant qu'isotope absorbant.

4. Sélecteur de vitesses selon la revendication 3, **caractérisé en ce que** l'isotope Li⁶ est enrichi.

5. Sélecteur de vitesses selon l'une quelconque des revendications 1 à 4, **caractérisé en ce que** l'alliage est un alliage Mg/Li.

6. Sélecteur de vitesses selon l'une quelconque des revendications précédentes, **caractérisé en ce que** l'unité d'entraînement est une turbopompe moléculaire.

7. Sélecteur de vitesses selon l'une quelconque des revendications précédentes, **caractérisé en ce que** l'unité d'entraînement présente une vitesse de rotation maximale de 60.000 tours/minute.
